# EUROPÄISCHE PATENTSCHRIFT

(11) **EP 1 434 942 B1**
(45) Veröffentlichungstag und Bekanntmachung des Hinweises auf die Patenterteilung: **27.02.2008**
(21) Anmeldenummer: 02764554.8
(22) Anmeldetag: 23.08.2002
(51) Int. Cl.: F02M 69/46, F02M 51/06

(54) **BRENNSTOFFEINSPRITZVENTIL**
FUEL INJECTION VALVE
SOUPAPE D'INJECTION DE CARBURANT

(30) Priorität: 04.10.2001 DE 10148824
(43) Veröffentlichungstag der Anmeldung: 07.07.2004
(73) Patentinhaber: ROBERT BOSCH GMBH, 70442 Stuttgart (DE)
(72) Erfinder: RÜHLE, Wolfgang, 71706 Markgroeningen (DE); BOEE,Matthias,, 70806 Kornwestheim (DE); KEIM, Norbert, 74369 Löchgau (DE)
(74) Vertreter: Körfer, Thomas
(86) Internationale Anmeldenummer: PCT/DE2002/003091
(87) Internationale Veröffentlichungsnummer: WO 2003/031808

(56) Entgegenhaltungen:
- EP-A- 0 251 152
- EP-A- 0 780 569
- DE-A- 3 230 843
- DE-A- 19 826 011
- DE-A- 19 919 665
- US-A- 4 111 365

## Beschreibung

### Stand der Technik

Die Erfindung geht aus von einem Brennstoffeinspritzventil nach der Gattung des Anspruchs 1.

Beispielsweise ist aus der DE 196 26 576 A1 ein elektromagnetisch betätigbares Brennstoffeinspritzventil bekannt, bei welchem zur elektromagnetischen Betätigung ein Anker mit einer elektrisch erregbaren Magnetspule zusammenwirkt und der Hub des Ankers über eine Ventilnadel auf einen Ventilschließkörper übertragen wird. Der Ventilschließkörper wirkt mit einer Ventilsitzfläche zu einem Dichtsitz zusammen. Im Anker sind mehrere Brennstoffkanäle vorgesehen. Die Rückstellung des Ankers erfolgt mit einer Rückstellfeder.

Nachteilig bei dem aus der DE 196 26 576 A1 bekannten Brennstoffeinspritzventil ist insbesondere, daß die das Brennstoffeinspritzventil durchfließende Brennstoffmenge bei Abheben des Ventilschließkörpers vom Dichtsitz im Teillastbereich nicht genau genug dosiert werden kann. Insbesondere kommt es beim schnellen Öffnen des Brennstoffeinspritzventils zu Druckeinbrüchen vor dem Dichtsitz, wodurch hydraulische Druckschwingungen und nachfolgend - erhebliche Streuungen sowohl bei der eingespritzten Brennstoffmenge als auch im Einspritzverhalten aller Brennstoffeinspritzventile einer Brennkraftmaschine zu verzeichnen sind.

### Vorteile der Erfindung

Das erfindungsgemäße Brennstoffeinspritzventil mit den Merkmalen des Anspruchs 1 hat demgegenüber den Vorteil, daß eine in die zentrale Brennstoffzufuhr des Brennstoffeinspritzventils eingesetzte Hülse den Strömungsweg des das Brennstoffeinspritzventil durchströmenden Brennstoffs so in Länge und Durchmesser verändert, daß die angeregten Druckeigenschwingungen des Brennstoffeinspritzventils mit den Schließimpulsen des Brennstoffeinspritzventils synchronisierbar sind, so daß die hydraulische Kraftwirkung der Schwingungen auf den Anker insbesondere im Teillastbereich der Brennkraftmaschine für den Schließvorgang des Brennstoffeinspritzventils nutzbar ist.

Durch die in den abhängigen Ansprüchen aufgeführten Maßnahmen sind vorteilhafte Weiterentwicklungen des im Anspruch 1 angegebenen Brennstoffeinspritzventils möglich.

Von Vorteil ist insbesondere, daß der Innendurchmesser und die Länge der Hülse direkt proportional zueinander sind.

Von Vorteil ist weiterhin, daß bei gegebenen Abmessungen eines serienmäßigen Brennstoffeinspritzventils nur die Länge und der Durchmesser der Hülse passend gewählt werden müssen, um den gewünschten Effekt zu erzielen.

Von Vorteil ist zudem, daß die Hülse in einfacher Weise in die Brennstoffzufuhr einsetzbar und mittels einer Dichtung gegen die Umgebung des Brennstoffeinspritzventils abdichtbar ist. Eine Brennstoffverteilerleitung kann an die erfindungsgemäße Hülse ohne bauliche Veränderung so wie vor dem Einsatz der Hülse an die zentrale Brennstoffzufuhr angesteckt werden.

### Zeichnung

Ein Ausführungsbeispiel der Erfindung ist in der Zeichnung vereinfacht dargestellt und in der nachfolgenden Beschreibung näher erläutert. Es zeigt:
- Fig. 1: einen schematischen Schnitt durch ein Ausführungsbeispiel eines erfindungsgemäß ausgestalteten Brennstoffeinspritzventils.

### Beschreibung des Ausführungsbeispiels

Fig. 1 zeigt in einer schematischen Schnittdarstellung ein Ausführungsbeispiel eines erfindungsgemäß ausgestalteten Brennstoffeinspritzventils 1. Das Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich zum direkten Einspritzen von Brennstoff in einen nicht dargestellten Brennraum einer Brennkraftmaschine.

Das Brennstoffeinspritzventil 1 besteht aus einem rohrförmigen Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über zumindest eine Abspritzöffnung 7 verfügt. Der Düsenkörper 2 weist eine Dichtung 14 auf, durch welche der Brennraum gegen einen nicht dargestellten Zylinderkopf abgedichtet ist.

Der Düsenkörper 2 ist in einen Außenpol 9 einer Magnetspule 10 eingeschoben. Die Magnetspule 10 ist auf einen Spulenträger 12 gewickelt und wirkt mit einem Innenpol 13 der Magnetspule 10 zusammen. Die Magnetspule 10 wird über eine Leitung 11 von einem über einen elektrischen Steckkontakt 17 zuführbaren elektrischen Strom erregt. Der Steckkontakt 17 kann von einer nicht weiter dargestellten Kunststoffummantelung umgeben sein.

Die Ventilnadel 3 steht in kraftschlüssiger Verbindung mit einem Anker 20. An dem Anker 20 stützt sich eine Rückstellfeder 23 ab, welche in der vorliegenden Bauform des Brennstoffeinspritzventils 1 durch eine Hülse 24 auf Vorspannung gebracht wird.

Der Brennstoff wird dem Brennstoffeinspritzventil 1 gewöhnlich durch eine Brennstoffverteilerleitung über eine zentrale Brennstoffzufuhr 16 zugeleitet. Im vorliegend beschriebenen bevorzugten Ausführungsbeispiel eines erfindungsgemäß ausgestalteten Brennstoffeinspritzventils 1 ist das Brennstoffeinspritzventil 1 durch eine weiter unten genauer beschriebene Hülse 21 verlängert, welche in ein rohrförmiges zulaufseitiges Ende 22 des Brennstoffeinspritzventils 1 eingeschoben ist und mittels einer Dichtung 19 abgedichtet ist. Der Brennstoff wird über Bohrungen 15 im Anker 20 und Brennstoffkanäle 18 in einer Ventilnadelführung 8 zum Dichtsitz geleitet.

Im Ruhezustand des Brennstoffeinspritzventils 1 ist die Ventilnadel 3 über die Rückstellfeder 23 so mit einer Vorspannung beaufschlagt, daß der Ventilschließkörper 4 in dichtender Anlage an der Ventilsitzfläche 6 gehalten und das Brennstoffeinspritzventil 1 dadurch geschlossen gehalten wird. Ein zwischen dem Anker 20 und dem Innenpol 13 ausgebildeter Arbeitsspalt 22 ist ebenso geschlossen wie ein zwischen dem Flansch 14 und der Schulter 15 der Ventilnadel 3 ausgebildeter Vorhubspalt 19.

Wird die Magnetspule 10 mittels der elektrischen Leitung 11 über den Steckkontakt 17 erregt, baut sich ein Magnetfeld auf, welches den Anker 20 entgegen der Kraft der Rückstellfeder 23-an den Innenpol 13 zieht. Der über die Hülse 21 zugeleitete Brennstoff kann durch die Bohrungen 15 im Anker 20 und die Brennstoffkanäle 18 zum Dichtsitz strömen.

Wird der Spulenstrom abgeschaltet, fällt der Anker 20 nach genügendem Abbau des Magnetfeldes durch den Druck der Rückstellfeder 23 vom Innenpol 13 ab, wodurch sich die mit dem Anker 20 in Wirkverbindung stehende Ventilnadel 3 entgegen der Hubrichtung bewegt. Dadurch setzt der Ventilschließkörper 4 auf der Ventilsitzfläche 6 auf und das Brennstoffeinspritzventil 1 wird geschlossen.

Erfindungsgemäß weist das Brennstoffeinspritzventil 1 eine in die zentrale Brennstoffzufuhr 16 eingesetzte Hülse 21 auf, mittels derer die beim Betätigen des Brennstoffeinspritzventils 1 verursachten Druckschwingungen gezielt zur Minderung der Streuung bei der Zumessung von Kleinstmengen genutzt werden können. Durch das schnelle Öffnen des Brennstoffeinspritzventils 1 kommt es zu einem Druckeinbruch vor dem Dichtsitz, wodurch Druckschwingungen bestimmter Frequenzen in dem Brennstoffeinspritzventil 1 angeregt werden. Aufgrund der endlichen Höhe des Ankers 20, durch welche eine Laufzeitdifferenz zwischen einer zulaufseitigen und einer ablaufseitigen Ankerstirnfläche induziert wird, treten periodisch variierende Druckverhältnisse auf. Dazu trägt auch der Druckverlust bei, welcher beim Durchströmen des Brennstoffs durch die Bohrung 25 des Ankers 20 entsteht. In der Folge ist der Anker 20 hohen Druckkräften ausgesetzt, welche zu periodisch variierenden Schließzeiten des Brennstoffeinspritzventils 1 führen und sich somit direkt auf die zugemessene Brennstoffmenge auswirken.

Durch eine geeignete Gestaltung des Brennstoffeinspritzventils 1 ist es jedoch möglich, die oben genannten hydraulischen Druckschwankungen zur Verbesserung der Zumeßdynamik des Brennstoffeinspritzventils 1 zu nutzen. Insbesondere bei kurzen Einspritzzeiten kann der Schließvorgang des Brennstoffeinspritzventils 1 durch die periodischen Druckkräfte unterstützt werden, wodurch eine verbesserte Kleinstmengenzumessung im Teillastbetrieb bei unveränderter Zumessung im Vollastbetrieb ermöglicht wird.

Dazu ist es notwendig, die einzelnen Bauteile des Brennstoffeinspritzventils 1, welche in direktem Zusammenhang mit den angeregten Schwingungen stehen, so zu dimensionieren und aufeinander abzustimmen, daß die Druckschwankungen periodisch zur Verstärkung der Schließkraft der Rückstellfeder 23 eingesetzt werden können. Dabei sind insbesondere der Ventilsitzkörper 5 und die Ventilnadel 3 sowie die erfindungsgemäße Hülse 21, welche in die zentralen Brennstoffzufuhr 16 eingesetzt und mittels einer Dichtung 19 gegen die Umgebung des Brennstoffeinspritzventils 1 abgedichtet ist, aufeinander abzustimmen. An der Hülse 21 kann eine nicht weiter dargestellte Brennstoffverteilerleitung angeschlossen sein.

Um die Schwingungen nutzen zu können, muß beispielsweise die Hülse 21 bei festgelegten Maßen für die übrigen Bauteile des Brennstoffeinspritzventils 1 eine festgelegte Länge 1 oder ein Vielfaches davon aufweisen, wobei der Durchmesser d der Hülse 21 bei einer Verlängerung der Hülse 21 mit angepaßt werden muß. Dadurch können die Grund- und die dazugehörigen Oberschwingungen des Brennstoffeinspritzventils 1 so angeregt werden, daß die Frequenz bzw. die Schwingungsdauer der Schwingungen mit den Schließimpulsen des Brennstoffeinspritzventils 1 synchronisiert werden können. Durch die festen Maße der Ventilnadel 3 und der anderen relevanten Bauteile kann ohne großen Aufwand ein serienmäßiges Brennstoffeinspritzventil 1 mit der erfindungsgemäßen Hülse 21 ausgestattet und dadurch die Schließdynamik des Brennstoffeinspritzventils 1 verbessert werden.

Die Maße der Hülse 21 werden dabei durch die Frequenzbereiche der Druckschwingungen bedingt. Allgemein sollte eine Periodendauer T der Druckschwingungen größer als eine typische Schließzeit t_{ab} eines als bekannt vorausgesetzten Brennstoffeinspritzventils 1 sein. Idealerweise gilt sogar, daß T/2 ≥ t_{ab} ist. Daraus ergibt sich bei typischen Schließzeiten von t_{ab} ≈ 0,35 ms ein Frequenzbereich, der unterhalb von 1,4 kHz liegt. Für diese Situation ergibt sich beispielsweise eine Länge 1 der Hülse 21 von 1 ungefähr 28 mm und ein Innendurchmesser d der Hülse 21 von d ungefähr 2 mm. Wird die Länge 1 der Hülse 21 z. B. auf 1 ungefähr 56 mm verdoppelt, verdoppelt sich auch der Innendurchmesser d auf d ungefähr 4 mm. Das Verhältnis der Länge 1 der Hülse 21 zu ihrem Innendurchmesser d ist folglich konstant und beträgt im vorliegenden Fall ca. l/d = 14. Dadurch kann die Hülse 21 in einfacher Weise gleichermaßen auf die Anschlußmaße im Bereich der Brennstoffzufuhr 16 und auf die Druckschwingungen angepaßt werden.

Schränkt man weiter ein, daß der Druck vor dem Dichtsitz während der gesamten Öffnungszeit des Brennstoffeinspritzventils 1 und nicht nur während des Schließvorgangs kleiner als der Systemdruck ist, ergibt sich ein Frequenzbereich l kHz ≥ f ≥ 200 Hz für die Druckschwingungen. Diese Bedingung ist mit einer Hülse 21 zu befriedigen, welche beispielsweise eine Länge von 1 ungefähr 28 mm und einen Innendurchmesser von d ungefähr 1,5 mm aufweist. Bei Verdoppelung der Länge auf 1 ungefähr 56 mm steigt der Innendurchmesser dann auf d ungefähr 3 mm an. Das Verhältnis der Länge 1 der Hülse 21 zu ihrem Innendurchmesser d beträgt hier ca. 18,7. Allgemein liegt das Verhältnis der axialen Länge 1 zum Innendurchmesser d der Hülse vorzugsweise im Bereich 10 ≤ l/d ≤ 20.

Die Erfindung ist nicht auf das dargestellte Ausführungsbeispiel beschränkt und z. B. auch für Brennstoffeinspritzventile 1 für gemischverdichtende, selbstzündende Brennkraftmaschinen anwendbar.

## Patentansprüche

1. Brennstoffeinspritzventil (1) mit einer Magnetspule (10), die mit einem Anker (20) zusammenwirkt, der zusammen mit einer von einer Rückstellfeder (23) beaufschlagten Ventilnadel (3) ein axial bewegliches Ventilteil bildet, wobei an der Ventilnadel (3) ein Ventilschließkörper (4) vorgesehen ist, der mit einem Ventilsitzkörper (5) einen Dichtsitz bildet, sowie einem Innenpol (13) und einem Außenpol (9), die mit der Magnetspule (10) einen Magnetkreis bilden, und einer zentralen Brennstoffzufuhr (16),
**dadurch gekennzeichnet,**
**daß** in der zentralen Brennstoffzufuhr (16) des Brennstoffeinspritzventils (1) eine Hülse (21) angeordnet ist, und
**daß** das Verhältnis der axialen Länge 1 zum Innendurchmesser d der Hülse (21) in einem Bereich von 10 ≤ l/d ≤ 20 liegt.

2. Brennstoffeinspritzventil nach Anspruch 1,
**dadurch gekennzeichnet,**
**daß** sich eine axiale Länge 1 der Hülse (21) in einem Bereich von 25 mm l ≤ 31 mm oder einem Vielfachen davon befindet.

3. Brennstoffeinspritzventil nach Anspruch 2,
**dadurch gekennzeichnet,**
**daß** die Länge 1 der Hülse (21) etwa 28 mm oder ein Vielfaches davon beträgt.

4. Brennstoffeinspritzventil nach Anspruch 2 oder 3,
**dadurch gekennzeichnet,**
**daß** ein Innendurchmesser d der Hülse (21) proportional zur axialen Länge 1 der Hülse (21) ist.

5. Brennstoffeinspritzventil nach einem der Ansprüche 1 bis 4,
**dadurch gekennzeichnet,**
**daß** das Verhältnis der axialen Länge 1 zum Innendurchmesser d der Hülse (21) etwa l/d = 14 beträgt.

6. Brennstoffeinspritzventil nach einem der Ansprüche 1 bis 4,
**dadurch gekennzeichnet,**
**daß** das Verhältnis der axialen Länge 1 zum Innendurchmesser d der Hülse (21) etwa l/d = 18,7 beträgt.

7. Brennstoffeinspritzventil nach Anspruch 1 bis 6,
**dadurch gekennzeichnet,**
**daß** die Hülse (21) durch eine Dichtung (19) gegen eine Umgebung des Brennstoffeinspritzventils (1) abgedichtet ist.

8. Brennstoffeinspritzventil nach einem der Ansprüche 1 bis 7,
**dadurch gekennzeichnet,**
**daß** eine Brennstoffverteilerleitung an die Hülse (21) anschließbar ist.

## Claims

1. Fuel injection valve (1), with a magnet coil (10) which cooperates with an armature (20) which, together with a valve needle (3) loaded by a return spring (23), forms an axially movable valve part, there being provided on the valve needle (3) a valve-closing body (4) which with a valve-seat body (5) forms a sealing seat, and also with an internal pole (13) and an external pole (9) which with the magnetic coil (10) form a magnetic circuit, and with a central fuel supply (16), **characterized in that** a sleeve (21) is arranged in the central fuel supply (16) of the fuel injection valve (1), and **in that** the ratio of the axial length 1 to the inside diameter d of the sleeve (21) lies in a range of 10 ≤ l/d ≤ 20.

2. Fuel injection valve according to Claim 1, **characterized in that** an axial length 1 of the sleeve (21) in a range of 25 mm ≤ l ≤ 31 mm or a multiple of this.

3. Fuel injection valve according to Claim 2, **characterized in that** the length 1 of the sleeve (21) amounts to about 28 mm or a multiple of this.

4. Fuel injection valve according to Claim 2 or 3, **characterized in that** an inside diameter d of the sleeve (21) is proportional to the axial length 1 of the sleeve (21).

5. Fuel injection valve according to one of Claims 1 to 4, **characterized in that** the ratio of the axial length 1 to the inside diameter d of the sleeve (21) amounts to about l/d = 14.

6. Fuel injection valve according to one of Claims 1 to 4, **characterized in that** the ratio of the axial length 1 to the inside diameter d of the sleeve (21) amounts to about l/d = 18.7.

7. Fuel injection valve according to Claims 1 to 6, **characterized in that** the sleeve (21) is sealed off with respect to surroundings of the fuel injection valve (1) by means of a seal (19).

8. Fuel injection valve according to one of Claims 1 to 7, **characterized in that** the fuel distributor line is connectable to the sleeve (21).

## Revendications

1. Injecteur de carburant (1) comportant une bobine électromagnétique (10) coopérant avec un induit (20) constituant une partie d'injecteur mobile axialement, avec une aiguille d'injecteur (3) sollicitée par un ressort de rappel (23),
l'aiguille d'injecteur (3) comportant un organe d'obturation de soupape (4) formant un siège d'étanchéité avec un corps constituant un siège de soupape (5) ainsi qu'un pôle intérieur (13) et un pôle extérieur (9) constituant un circuit magnétique avec la bobine électromagnétique (10) ainsi qu'une alimentation centrale en carburant (16),
**caractérisé en ce que**
l'alimentation centrale en carburant (16) de l'injecteur de carburant (1) comporte un manchon (21) et
le rapport entre la longueur axiale (1) et le diamètre intérieur (d) du manchon (21) est compris dans une plage telle que 10 ≤ 1/d ≤ 20.

2. Injecteur de carburant selon la revendication 1,
**caractérisé en ce que**
la longueur axiale (1) du manchon (21) se situe dans une plage comprise entre 25 mm ≤ l ≤ 31 mm ou un multiple de celle-ci.

3. Injecteur de carburant selon la revendication 2,
**caractérisé en ce que**
la longueur axiale (1) du manchon (21) est d'environ 28 mm ou un multiple de cette longueur.

4. Injecteur de carburant selon la revendication 2 ou 3,
**caractérisé en ce que**
le diamètre intérieur (d) du manchon (21) est proportionnel à la longueur axiale (1) du manchon (21).

5. Injecteur de carburant selon l'une des revendications 1 à 4,
**caractérisé en ce que**
le rapport de la longueur axiale (1) au diamètre intérieur (d) du manchon (21) est l/d = 14.

6. Injecteur de carburant selon l'une des revendications 1 à 4,
**caractérisé en ce que**
le rapport entre la longueur axiale (1) et le diamètre intérieur (d) du manchon (21) est l/d = 18,7.

7. Injecteur de carburant selon l'une des revendications 1 à 6,
**caractérisé en ce que**
le manchon (21) est rendu étanche vis-à-vis de l'environnement de l'injecteur de carburant (1) par un joint d'étanchéité (19).

8. Injecteur de carburant selon l'une des revendications 1 à 7,
**caractérisé par**
une conduite de distribution de carburant reliée au manchon (21).
